# EUROPÄISCHE PATENTSCHRIFT

(11) **EP 4 244 543 B1**
(45) Veröffentlichungstag und Bekanntmachung des Hinweises auf die Patenterteilung: **20.08.2025**
(21) Anmeldenummer: 22703897.3
(22) Anmeldetag: 20.01.2022
(51) Int. Cl.: F24F 11/30, F24F 11/46, F24F 11/58, F24F 11/64, F24F 11/72, G06F 30/20, F24F 110/10, F24F 110/20, F24F 110/50, F24F 120/12, F24F 120/20, F24F 130/10, F24F 130/20, G06F 30/13

(54) **VERFAHREN UND ANORDNUNG ZUM ABGLEICHEN EINES RAUMKLIMAS MIT KLIMAPRÄFERENZEN VON RAUMNUTZERN**
METHOD AND ARRANGEMENT FOR ADJUSTING A ROOM CLIMATE WITH AIR CONDITIONING PREFERENCES OF USERS
PROCÉDÉ ET AGENCEMENT DE RÉGLAGE D'UN CLIMAT AMBIANT SELON LES PRÉFÉRENCES CLIMATIQUES DES UTILISATEURS

(30) Priorität: 29.01.2021 EP 21154350
(43) Veröffentlichungstag der Anmeldung: 20.09.2023
(73) Patentinhaber: Siemens Aktiengesellschaft, 80333 München (DE)
(72) Erfinder: MAYER, Hermann Georg, 83209 Prien am Chiemsee (DE); ZECHLIN, Oliver, 6300 Zug (CH)
(74) Vertreter: Siemens Patent Attorneys
(86) Internationale Anmeldenummer: PCT/EP2022/051264
(87) Internationale Veröffentlichungsnummer: WO 2022/161856

(56) Entgegenhaltungen:
- EP-A1- 3 651 032
- DE-A1- 102010 050 726
- DE-U1- 202020 105 811
- US-A1- 2017 300 599
- US-A1- 2019 360 718

## Beschreibung

Für ein persönliches Wohlbefinden am Arbeitsplatz oder in einer Wohnung spielt die Einstellung von Heizung, Klimaanlage, Lüftung oder anderer Systeme zur Regelung der Temperatur, Luftfeuchtigkeit oder anderer Parameter eines Raumklimas eine wesentliche Rolle. Insbesondere in Großraumbüros mit vielen Personen ist es oft schwierig, eine optimale Einstellung der Klimaregelungssysteme zu finden, die den Wünschen aller im Raum befindlichen Personen gerecht wird. Dieses Problem tritt insbesondere dann auf, wenn das Raumklima zentral geregelt wird. Aber auch bei individueller Einstellung lokaler Heizkörper, Kühlsysteme oder Lüftungen können die individuellen Bedürfnisse der Raumnutzer oft nicht vollständig erfüllt werden, da sich auch individuelle Einstellungen in der Regel auf das gesamte Raumklima auswirken. Zudem reagieren Klimaregelungssysteme häufig träge, so dass Auswirkungen von Einstellungen oft schwer abschätzbar sind.

Aus jüngerer Zeit sind Applikationen für Mobiltelefone bekannt, die eine Konsensfindung zwischen verschiedenen Raumnutzern erleichtern und auch eine aktive Kontrolle des Raumklimas während Abwesenheitszeiten zulassen. So gefundene Einstellungen führen aber häufig zu Durchschnittsresultaten, mit denen nicht alle Raumnutzer zufrieden sind. Zudem kann auf Änderungen des Personenaufkommens in vielen Fällen nur unzureichend reagiert werden. Patentschrift DE202020105811U zeigt ein beispielhaftes computerimplementiertes Verfahren zum Abgleichen eines Raumklimas eines Raumes.

Es ist Aufgabe der vorliegenden Erfindung ein Verfahren und eine Anordnung anzugeben, die einen effizienteren Abgleich eines Raumklimas mit Klimapräferenzen von Raumnutzern erlauben.

Gelöst wird diese Aufgabe durch ein Verfahren mit den Merkmalen des Patentanspruchs 1, durch eine Anordnung mit den Merkmalen des Patentanspruchs 12, durch ein Computerprogrammprodukt mit den Merkmalen des Patentanspruchs 13 sowie durch ein computerlesbares Speichermedium mit den Merkmalen des Patentanspruchs 14.

Zum Abgleichen eines Raumklimas mit Klimapräferenzen von Raumnutzern werden Klimapräferenzen von Raumnutzern eingelesen. Die Klimapräferenzen können hierbei insbesondere eine Temperatur, eine Luftfeuchtigkeit, eine Lüftung, eine Helligkeit, eine Abschattung und/oder eine Sonneneinstrahlung eines Raumes betreffen. Weiterhin werden physikalische Einflussfaktoren auf das Raumklima erfasst und in einen Simulator zum Simulieren des Raumklimas eingespeist. Mittels des Simulators werden abhängig von den erfassten Einflussfaktoren für unterschiedliche Verteilungen von Raumnutzern im Raum jeweils ein Energieaufwand für eine Anpassung des Raumklimas an die Klimapräferenzen simuliert. Abhängig von den simulierten Energieaufwänden wird dann eine energiesparende Verteilung der Raumnutzer ermittelt. Weiterhin werden gemäß der energiesparenden Verteilung Ortszuteilungsangaben für Raumnutzer ausgegeben.

Zum Ausführen des erfindungsgemäßen Verfahrens sind eine Anordnung zum Abgleichen eines Raumklimas mit Klimapräferenzen von Raumnutzern, ein Computerprogrammprodukt sowie ein computerlesbares, vorzugsweise nichtflüchtiges Speichermedium vorgesehen.

Das erfindungsgemäße Verfahren, die erfindungsgemäße Anordnung sowie das erfindungsgemäße Computerprogrammprodukt können insbesondere mittels eines oder mehrerer Computer, eines oder mehrerer Prozessoren, anwendungsspezifischer integrierter Schaltungen (ASIC), digitaler Signalprozessoren (DSP), einer Cloud-Infrastruktur und/oder sogenannter "Field Programmable Gate Arrays" (FPGA) ausgeführt werden.

Durch eine an Klimapräferenzen orientierte Verteilung von Raumnutzern im Raum kann ein Raumklima auf effiziente und energiesparende Weise mit Klimapräferenzen der Raumnutzer abgeglichen werden. In vielen Fällen kann dadurch ein Nutzerkomfort und damit eine Nutzerzufriedenheit erheblich verbessert werden.

Vorteilhafte Ausführungsformen und Weiterbildungen der Erfindung sind in den abhängigen Ansprüchen angegeben.

Gemäß einer vorteilhaften Ausführungsform der Erfindung kann das Raumklima an die Klimapräferenzen von gemäß der energiesparenden Verteilung verteilten Raumnutzern angenähert werden. Dies kann insbesondere durch aktives Ansteuern einer Heizung, einer Klimaanlage, einer Lüftung und/oder einer Beschattungsanlage erfolgen. Wegen einer immanenten Trägheit der vorgenannten Klimaregelsysteme können diese vorzugsweise schon angesteuert werden, bevor die Raumnutzer tatsächlich gemäß der energiesparenden Verteilung positioniert sind oder positioniert werden.

Gemäß weiterer vorteilhafter Ausführungsformen der Erfindung können als Einflussfaktoren eine Temperatur, eine Luftfeuchtigkeit, eine Lüftung, eine Helligkeit, eine Abschattung oder andere Raumklimadaten des Raumes; aktuelle, historische oder vorhergesagte Wetterdaten; ein Raumnutzungsverhalten; und/oder eine Fensterstellung, eine Türstellung oder eine Stellung einer Beschattungsanlage vorzugsweise sensorisch und/oder ortsspezifisch erfasst werden. Alternativ oder zusätzlich können auch historische Raumklimadaten und/oder andere historische Einflussfaktoren erfasst und verwendet werden. Eine Berücksichtigung der vorgenannten Einflussfaktoren erlaubt in der Regel eine verhältnismäßig genaue Simulation eines Raumklimas.

Nach einer besonders vorteilhaften Ausführungsform der Erfindung kann ein digitales Gebäudemodell für den Raum eingelesen werden. Anhand des digitalen Gebäudemodells können dann die Energieaufwände simuliert werden. Insofern eine Raumgeometrie sowie die Eigenschaften von Gebäudeelementen des Raumes in der Regel einen erheblichen Einfluss auf ein Raumklima haben, kann die Simulation durch Nutzung eines digitalen Gebäudemodells häufig wesentlich vereinfacht oder verbessert werden.

Als digitales Gebäudemodell kann insbesondere ein semantisches Gebäudemodell eingelesen werden. Dabei kann ein Gebäudeelementyp des semantischen Gebäudemodells einer gebäudeelementtypspezifischen Simulatorkomponente zugeordnet werden, die durch eine Angabe des semantischen Gebäudemodells über ein Gebäudeelement dieses Gebäudeelementtyps initialisiert werden kann. Hierdurch kann der Simulator in vielen Fällen in effizienter Weise modularisiert werden, was eine Konfiguration oder Initialisierung des Simulators in der Regel vereinfacht.

Nach einer weiteren vorteilhaften Ausführungsform der Erfindung kann der Raum oder ein Bauplan des Raumes gescannt und abhängig davon das digitale Gebäudemodell generiert werden.

Weiterhin kann ein Wärmebild des Raumes aufgenommen werden, mittels dessen der Simulator kalibriert wird. Durch eine solche Kalibrierung anhand von realen Wärmedaten kann eine Genauigkeit der Simulation, insbesondere einer Temperatur- oder Strömungssimulation in der Regel verbessert werden. Alternativ oder zusätzlich kann eine aktuelle Temperaturverteilung im Raum zur Kalibrierung des Simulators durch Temperatursensoren, mittels einer weiteren Simulation, anhand von Wetterdaten, anhand von Daten eines digitalen Gebäudemodells und/oder anhand von Daten eines Building-Management-Systems ermittelt oder geschätzt werden.

Nach einer weiteren vorteilhaften Ausführungsform der Erfindung kann zur Simulation eines jeweiligen Energieaufwands eine Abweichung zwischen einem simulierten Raumklima und den Klimapräferenzen von gemäß einer jeweiligen Verteilung verteilten Raumnutzern ermittelt werden. Damit kann ein Energieaufwand für eine die Abweichung verringernde oder minimierende Anpassung des Raumklimas ermittelt werden. Insbesondere kann ein ggf. minimaler Energieaufwand ermittelt werden, bei dem die resultierende Abweichung einen vorgegebenen Toleranzwert nicht überschreitet.

Nach einer vorteilhaften Weiterbildung der Erfindung können die Energieaufwände für Variationen der Klimapräferenzen und/oder der Einflussfaktoren simuliert werden. Damit kann für die Verteilungen der Raumnutzer jeweils ein Sensitivitätswert ermittelt werden, der eine Variation der Energieaufwände bei Variation der Klimapräferenzen und/oder der Einflussfaktoren quantifiziert. Die energiesparende Verteilung kann dann abhängig von den ermittelten Sensitivitätswerten ermittelt werden. Ein kleinerer Sensitivitätswert zeigt dabei in der Regel eine geringere Abhängigkeit des Energieaufwandes von den Klimapräferenzen und/oder den Einflussfaktoren an. Falls sich Einflussfaktoren oder Klimapräferenzen ändern, erfordern weniger sensitive Verteilungen in der Regel geringere Anpassungen und sind aus diesem Grund gegenüber sensitiveren Verteilungen oft zu bevorzugen.

Weiterhin kann eine Schwankungsangabe über eine zu erwartende Schwankung einer Belegung des Raumes durch Raumnutzer eingelesen werden. Die energiesparende Verteilung kann dann abhängig von der Schwankungsangabe ermittelt werden. Anhand einer solchen Schwankungsangabe kann die Simulation in vielen Fällen verbessert werden. Die Schwankungsangabe kann insbesondere historische Daten über eine Raumbelegung im Tages-, Wochen- oder Jahresverlauf umfassen.

Darüber hinaus kann eine aktuelle Belegung des Raumes durch Raumnutzer erfasst werden. Die energiesparende Verteilung kann dann abhängig von der aktuellen Belegung ermittelt werden. Insofern eine Verteilung von Klimapräferenzen in der Regel auch von einer aktuellen Raumbelegung abhängt, kann mit dieser Information die Simulation in der Regel verbessert werden.

Ein Ausführungsbeispiel der Erfindung wird nachfolgend anhand der Zeichnung näher erläutert. Dabei zeigen jeweils in schematischer Darstellung:
- Figur 1: eine erfindungsgemäße Anordnung zum Abgleichen eines Raumklimas eines Raumes mit Klimapräferenzen von Raumnutzern,
- Figur 2: verschiedene Verteilungen von Raumnutzern mit unterschiedlichen Klimapräferenzen,
- Figur 3: ein erstes Diagramm zur Veranschaulichung eines Zusammenhangs zwischen einer Erfüllung von Klimapräferenzen und einem Energieaufwand, und
- Figur 4: ein zweites Diagramm zur Veranschaulichung eines weniger sensitiven Zusammenhangs zwischen einer Erfüllung von Klimapräferenzen und einem Energieaufwand.

Figur 1 zeigt in schematischer Darstellung eine erfindungsgemäße Anordnung A zum Abgleichen eines Raumklimas eines Raumes R mit Klimapräferenzen von Raumnutzern. Die Anordnung A ist computergesteuert und verfügt über einen oder mehrere Prozessoren PROC zum Ausführen der erfindungsgemäßen Verfahrensschritte sowie über einen oder mehrere Speicher MEM zum Speichern von durch die Anordnung A zu verarbeitenden Daten. Der Raum R kann ein Teil eines Gebäudes oder eines Bauwerks sein, wie z.B. ein Großraumbüro, eine Fabrikhalle, ein Wohnraum oder ein anderer Raum, dessen Raumklima mit Klimapräferenzen von Raumnutzern abzugleichen ist. Das Raumklima kann insbesondere eine Temperatur, eine Luftfeuchtigkeit, eine Lüftung, eine Helligkeit, eine Abschattung und/oder eine Sonneneinstrahlung des Raumes R umfassen oder betreffen. Das Raumklima wird vorzugsweise ortsabhängig betrachtet oder erfasst.

Der Raum R weist ein Regelsystem H zum vorzugsweisen ortsabhängigen Regeln des Raumklimas auf. Das Regelsystem H kann beispielsweise eine Heizungsanlage, eine Klimaanlage, eine Lüftung und/oder eine Beschattungseinrichtung umfassen.

Weiterhin weist der Raum R und/oder seine Umgebung eine Sensorik S auf, die physikalische Einflussfaktoren EF auf das Raumklima vorzugsweise ortsspezifisch misst oder anderweitig erfasst. Darüber hinaus erfasst die Sensorik S vorzugsweise auch eine aktuelle Belegung des Raumes R durch Raumnutzer. Als Einflussfaktoren EF können insbesondere eine Temperatur, eine Luftfeuchtigkeit, eine Lüftung, eine Helligkeit, eine Abschattung, eine Sonneneinstrahlung, eine Fensterstellung, eine Türstellung, eine Stellung einer Abschattungsanlage, ein Raumnutzungsverhalten oder andere Raumklimadaten des Raumes vorzugsweise ortsspezifisch erfasst werden.

Als weitere physikalische Einflussfaktoren EF können vorhergesagte, aktuelle oder historische Wetterdaten WD beispielsweise aus dem Internet IN abgerufen werden.

Während aktuelle Raumklimadaten oder Umgebungsdaten, wie z.B. eine Außentemperatur vorzugsweise mittels der Sensorik S erfasst werden, können historische Raumklimadaten oder andere Einflussfaktoren auf das Raumklima z.B. aus einer Datenbank DB eingelesen werden.

Im vorliegenden Ausführungsbeispiel wird durch die Anordnung A von der Datenbank DB insbesondere ein digitales, semantisches Gebäudemodell BIM eingelesen, durch das der Raum R baulich spezifiziert wird. Das semantische Gebäudemodell BIM ist vorzugsweise ein sogenanntes BIM-Modell (BIM: Building Information Model) oder ein anderes CAD-Modell. Das semantische Gebäudemodell BIM beschreibt eine Geometrie des Raumes R sowie eine Vielzahl von dessen Gebäudeelementen, wie z.B. Wände, Decken, Böden, Fenster oder Türen in maschinenlesbarer Form mittels einer Vielzahl von Gebäudeelementangaben. Insofern die Geometrie und die spezifischen Gebäudeelemente eines Raumes einen wesentlichen Einfluss auf dessen Raumklima haben, können das semantische Gebäudemodell BIM oder darin enthaltene Angaben auch als physikalische Einflussfaktoren aufgefasst werden.

Erfindungsgemäß soll durch die Anordnung A das Raumklima des Raumes R mit Klimapräferenzen der Raumnutzer abgeglichen werden. Zu diesem Zweck werden durch die Anordnung A Klimapräferenzen der Raumnutzer über deren Mobiltelefone MT abgefragt und/oder gespeicherte oder historische Klimapräferenzen eingelesen. Die Klimapräferenzen können insbesondere eine Temperatur, eine Luftfeuchtigkeit, eine Lüftung, eine Helligkeit, eine Abschattung und/oder eine Sonneneinstrahlung des Raumes R betreffen.

Im vorliegenden Ausführungsbeispiel werden als Klimapräferenzen aus Gründen der Übersichtlichkeit nur zwei Temperaturpräferenzen T1 und T2 der Raumnutzer betrachtet. Dabei könnte T1 für eine Temperaturpräferenz "eher kühl" und T2 für eine Temperaturpräferenz "eher warm" stehen. Die Klimapräferenzen T1 und T2 können beispielsweise durch Temperaturintervalle spezifiziert sein.

Zum Simulieren des Raumklimas des Raumes R verfügt die Anordnung A über einen Simulator SIM. Zum Zweck dieser Simulation werden in den Simulator SIM das semantische Gebäudemodell BIM, die physikalischen Einflussfaktoren EF, die Wetterdaten WD sowie die Klimapräferenzen T1 und T2 eingespeist.

Der Simulator SIM kann spezifische Simulatorkomponenten z.B. zur Temperatursimulation und/oder zur Strömungssimulation umfassen. Gegebenenfalls kann eine Temperatursimulation des Simulators SIM anhand von aufgenommenen Wärmebildern des Raumes R kalibriert werden.

Darüber hinaus kann der Simulator SIM für verschiedene Gebäudeelementypen, wie z.B. Fenster, Türen oder Wände des semantischen Gebäudemodells BIM jeweils eine gebäudeelementtypspezifische Simulatorkomponente umfassen. Letztere kann dann durch Angaben des semantischen Gebäudemodells BIM über konkrete Gebäudeelemente des jeweiligen Gebäudeelementtyps initialisiert werden. So kann eine jeweilige Wand des Raumes R mit einer Simulatorkomponente gekoppelt werden, die spezifisch eine Wärmeleitung durch die Wand simuliert und anhand von Angaben über die Wärmeleitfähigkeit der Wand aus dem semantischen Gebäudemodell BIM initialisiert wird. Auf die vorstehende Weise kann eine Konfiguration oder Initialisierung von Simulationsmodellen oder anderen Simulatorkomponenten des Simulators SIM in vielen Fällen automatisiert oder vereinfacht werden.

Die Anordnung A verfügt weiterhin über einen mit dem Simulator SIM gekoppelten Generator GEN zum Generieren von Verteilungen D1,...,DN von Raumnutzern im Raum R. Eine jeweilige Verteilung D1,... bzw. DN kann dabei vorzugsweise durch eine Datenstruktur dargestellt werden, die die Positionen von Raumnutzern im Raum R angibt.

In den Generator GEN werden die Klimapräferenzen, hier T1 und T2 eingespeist. Anhand der Klimapräferenzen T1 und T2 werden durch den Generator GEN bevorzugt Verteilungen D1,...,DN generiert, bei denen Raumnutzer mit gleicher oder ähnlicher Klimapräferenz zueinander benachbart positioniert sind. Die generierten Verteilungen D1,...,DN werden von Generator GEN zum Simulator SIM übermittelt.

Der Simulator SIM simuliert abhängig von den Einflussfaktoren EF für die übermittelten Verteilungen D1,...,DN jeweils einen Energieaufwand E1,... bzw. EN für eine Anpassung des Raumklimas an die gemäß D1,... bzw. DN verteilten Klimapräferenzen, hier T1 und T2. Dabei werden zur Ermittlung des jeweiligen Energieaufwandes E1,... bzw. EN jeweils Abweichungen zwischen verschiedenen simulierten Raumklimata und den Klimapräferenzen der gemäß D1,... bzw. DN verteilten Raumnutzer ermittelt. Anhand der Abweichungen wird für eine jeweilige Verteilung D1,... bzw. DN ein Energieaufwand E1,... bzw. EN ermittelt, durch den eine Abweichung verringert oder minimiert wird. Vorzugsweise kann hierbei ein Toleranzwert für die Abweichungen vorgegeben werden. Damit kann ein ggf. minimaler Energieaufwand E1,... bzw. EN ermittelt werden, bei dem die resultierende Abweichung den vorgegebenen Toleranzwert nicht überschreitet.

Die obigen Energieaufwände E1,...,EN werden im vorliegenden Ausführungsbeispiel zusätzlich für eine Vielzahl von Variationen der Klimapräferenzen, hier T1 und T2, und/oder der Einflussfaktoren EF simuliert. Dabei wird für eine jeweilige Verteilung D1,..., bzw. DN jeweils ermittelt, wie stark ein jeweiliger Energieaufwand E1,... bzw. EN bei Variation der Klimapräferenzen T1, T2 und/oder der Einflussfaktoren EF variiert. Die resultierende Variation des jeweiligen Energieaufwands E1,... bzw. EN wird durch einen verteilungsspezifischen Sensitivitätswert S1,... bzw. SN quantifiziert. Ein kleinerer Sensitivitätswert S1,... bzw. SN zeigt dabei eine geringere Abhängigkeit des Energieaufwandes E1,... bzw. EN von den Klimapräferenzen T1, T2 und/oder den Einflussfaktoren EF an. Verteilungen mit kleineren Sensitivitätswerten sind also robuster gegenüber Schwankungen von Klimapräferenzen und/oder Einflussfaktoren. Falls sich Einflussfaktoren oder Klimapräferenzen ändern, erfordern robuste Verteilungen in der Regel geringere Anpassungen und sind aus diesem Grund gegenüber weniger robusten Verteilungen oft zu bevorzugen.

Die Verteilungen D1,...,DN, die ermittelten Energieaufwände E1,...,EN sowie die ermittelten Sensitivitätswerte S1,...,SN werden vom Simulator SIM zu einem mit dem Simulator SIM gekoppelten Selektionsmodul SEL übermittelt.

Darüber hinaus wird ggf. die von der Sensorik S aktuell gemessene Raumbelegung und/oder eine Schwankungsangabe über eine zu erwartende Schwankung der Raumbelegung zum Selektionsmodul SEL übermittelt. Die Schwankungsangabe kann dabei aus der Datenbank DB eingelesen werden und insbesondere historische Daten über eine Raumbelegung im Tages-, Wochen- oder Jahresverlauf umfassen.

Das Selektionsmodul SEL dient zum Ermitteln und Selektieren einer energiesparenden Verteilung von Raumnutzern abhängig von den Energieaufwänden E1,...,EN und den Sensitivitätswerten S1,...,SN. Hierbei wird eine Verteilung mit einem verhältnismäßig geringen Energiebedarf und einem verhältnismäßig geringen Sensitivitätswert selektiert. Ggf. kann eine gewichtete Summe eines jeweiligen Energieaufwands E1,... bzw. EN und des jeweils zugeordneten Sensitivitätswerts S1,... bzw. SN gebildet werden. In diesem Fall kann eine Verteilung mit der kleinsten gewichteten Summe als energiesparende Verteilung selektiert werden.

Neben den Energieaufwänden E1,...,EN und den Sensitivitätswerten S1,...,SN kann bei der Selektion der energiesparenden Verteilung auch die Raumbelegung und/oder die Schwankungsangabe berücksichtigt werden. Insbesondere kann die Schwankungsangabe mit den Sensitivitätswerten S1,...,SN verglichen werden. Abhängig davon können Verteilungen für die Selektion verworfen werden, die gemäß ihrem Sensitivitätswert zu sensitiv auf die zu erwartenden Schwankungen reagieren.

Für das vorliegende Ausführungsbeispiel sei angenommen, dass die Verteilung D2 die vorstehenden Kriterien für eine wenig sensitive energiesparende Verteilung am besten erfüllt und deshalb selektiert wird.

Die selektierte energiesparende Verteilung D2 wird vom Selektionsmodul SEL zu einer mit diesem gekoppelten Ortszuteilungseinrichtung POE übermittelt. Die Ortszuteilungseinrichtung POE ermittelt für einen jeweiligen in der Verteilung D2 angegebenen Raumnutzer dessen dort angegebene individuelle Position im Raum R und fügt diese in eine raumnutzerindividuelle Ortszuteilungsangabe POS ein. Die jeweiligen Ortszuteilungsangaben POS werden dann von der Ortszuteilungseinrichtung POE für jeden Raumnutzer individuell auf dessen Mobiltelefon MT übermittelt. Durch die jeweilige Ortszuteilungsangabe POS wird dem jeweiligen Raumnutzer eine individuell optimierte Position, beispielsweise in einem Großraumbüro zugeteilt.

Weiterhin werden die selektierte energiesparende Verteilung D2 sowie der zugehörige Energieaufwand E2 vom Selektionsmodul SEL zu einer mit diesem gekoppelten Steuereinrichtung CTL übermittelt. Die Steuereinrichtung CTL dient zum Ansteuern und Einstellen des Regelsystems H abhängig von der selektierten energiesparenden Verteilung D2 und dem ermittelten Energieaufwand E2. Zu diesem Zweck werden von der Steuereinrichtung CTL entsprechende Steuerdaten CD zum Regelsystem H übermittelt. Insofern derartige Klimaregelsysteme oft träge reagieren, kann das Regelsystem H vorzugsweise schon ansteuert werden, bevor die Raumnutzer entsprechend der selektierten Verteilung D2 verteilt sind oder verteilt werden.

Durch die an Klimapräferenzen orientierte Verteilung von Raumnutzern im Raum sowie durch die aktive Steuerung des Regelsystems H kann ein Raumklima auf effiziente und energiesparende Weise mit Klimapräferenzen der Raumnutzer abgeglichen werden. In vielen Fällen kann dadurch ein Nutzerkomfort und damit eine Nutzerzufriedenheit erheblich verbessert werden.

Figur 2 veranschaulicht unterschiedliche Verteilungen D1,...,D6 von Raumnutzern im Raum R, die nach ihren unterschiedlichen Klimapräferenzen, hier T1 und T2, gruppiert sind. Die Verteilungen D1,...,D6 sind hierbei eine beispielhafte Auswahl aus den oben beschriebenen Verteilungen D1,...,DN. Mögliche Aufenthaltsorte der Raumnutzer innerhalb des Raumes R sind in Figur 2 durch kleine Rechtecke veranschaulicht.

Durch die Gruppierung der Raumnutzer nach ihren Klimapräferenzen T1 und T2 wird der Raum R für eine jeweilige Verteilung D1,...,D6 in verschiedene Raumklimazonen TZ1 und TZ2 eingeteilt. Dabei ist die Raumklimazone TZ1 jeweils derjenige Bereich des Raumes R, in dem sich Raumnutzer mit der Klimapräferenz T1 befinden. Entsprechend ist die Raumklimazone TZ2 jeweils derjenige Bereich des Raumes R, in dem sich Raumnutzer mit der Klimapräferenz T2 befinden. Die Raumklimazonen TZ1 und TZ2 sind in Figur 2 jeweils durch eine punktierte Linie markiert. Im vorliegenden Ausführungsbeispiel sind die Raumklimazonen TZ1 und TZ2 Temperaturzonen.

Wie oben bereits ausgeführt, simuliert der Simulator SIM für jede Verteilung D1,...,D6 jeweils denjenigen Energieaufwand E1,...,E6, der benötigt wird, um in den jeweiligen Raumklimazonen TZ1 und TZ2 das entsprechende Raumklima zu schaffen.

Die einheitlichen Verteilungen D4 und D5 sind im obigen Sinne offenbar weniger robust. Die Verteilungen D4 und D5 sind nur dann für alle Raumnutzer komfortabel, wenn diese die gleiche Klimapräferenz haben. Erfahrungsgemäß ist dies aber nur bei wenigen Raumnutzerverteilungen der Fall.

Die Figuren 3 und 4 veranschaulichen beispielhaft jeweils einen Zusammenhang zwischen einem Energieaufwand E und einer daraus resultierenden Erfüllung von Klimapräferenzen von Raumnutzern. Der Energieaufwand E kann dabei insbesondere eine Heizleistung sein. In den dargestellten schematischen Diagrammen ist jeweils eine Abweichung DEL zwischen einem simuliertem Raumklima und den Klimapräferenzen der Raumnutzer gegen den Energieaufwand E aufgetragen. Insofern ein Komfort der Raumnutzer mit steigender Abweichung DEL sinkt, ist zur Optimierung des Komforts eine möglichst kleine Abweichung DEL anzustreben.

In dem in Figur 3 dargestellten, ersten Diagramm ist ein Verlauf der Abweichung DEL für Raumnutzerverteilungen dargestellt, die einen höheren Sensitivitätswert aufweisen, d.h. weniger robust sind. Dabei sind die Verteilungen D4, D5 und D6 hervorgehoben. Die geringere Robustheit der dargestellten Verteilungen ist in Figur 3 insbesondere dadurch ersichtlich, dass das Minimum der Abweichung DEL relativ schmal ist. D.h. schon verhältnismäßig geringfügige Variationen der komfortoptimierenden Verteilung D6 verringern den Komfort erheblich.

Demgegenüber ist in dem in Figur 4 dargestellten, zweiten Diagramm ein Verlauf der Abweichung DEL für Raumnutzerverteilungen dargestellt, die einen geringeren Sensitivitätswert aufweisen, d.h. robuster sind. Dabei sind die Verteilungen D1, D2 und D3 hervorgehoben. Die größere Robustheit der dargestellten Verteilungen ist in Figur 4 insbesondere dadurch ersichtlich, dass das Minimum der Abweichung DEL relativ breit ist. D.h. Variationen der komfortoptimierenden Verteilung D2 verringern den Komfort verhältnismäßig wenig.

Damit der Komfort bei Veränderungen der Einflussfaktoren oder bei neu hinzukommenden Raumnutzern mit anderen Klimapräferenzen nicht erheblich sinkt oder einen zu hohen Energieaufwand erfordert, wird im vorliegenden Ausführungsbeispiel die sowohl robuste als auch energiesparende Verteilung D2 selektiert. Die Raumnutzer werden dann gemäß der selektierten Verteilung D2, wie oben beschrieben, durch individuelle Ortszuteilungsangaben POS im Raum R verteilt.

## Patentansprüche

1. Computerimplementiertes Verfahren zum Abgleichen eines Raumklimas eines Raumes (R) mit Klimapräferenzen (T1, T2) von Raumnutzern, wobei
a) Klimapräferenzen (T1, T2) von Raumnutzern eingelesen werden,
b) physikalische Einflussfaktoren (EF, WD) auf das Raumklima erfasst werden, **dadurch gekennzeichnet, dass**
c) die erfassten Einflussfaktoren (EF, WD) in einen Simulator (SIM) zum Simulieren des Raumklimas eingespeist werden,
d) abhängig von den erfassten Einflussfaktoren (EF, WD) mittels des Simulators (SIM) für unterschiedliche Verteilungen (D1,...DN) von Raumnutzern im Raum (R) jeweils ein Energieaufwand (E1,...,EN) für eine Anpassung des Raumklimas an die Klimapräferenzen (T1, T2) simuliert wird,
e) abhängig von den simulierten Energieaufwänden (E1,...,EN) eine energiesparende Verteilung (D2) der Raumnutzer ermittelt wird, und
f) gemäß der energiesparenden Verteilung (D2) Ortszuteilungsangaben (POS) für Raumnutzer ausgegeben werden.

2. Verfahren nach Anspruch 1, **dadurch gekennzeichnet, dass** das Raumklima an die Klimapräferenzen (T1, T2) von gemäß der energiesparenden Verteilung (D2) verteilten Raumnutzern angenähert wird.

3. Verfahren nach einem der vorhergehenden Ansprüche, **dadurch gekennzeichnet,**
**dass** als Einflussfaktoren (EF, WD)
- eine Temperatur, eine Luftfeuchtigkeit, eine Lüftung, eine Helligkeit, eine Abschattung oder andere Raumklimadaten des Raumes,
- aktuelle, historische oder vorhergesagte Wetterdaten (WD),
- ein Raumnutzungsverhalten und/oder
- eine Fensterstellung, eine Türstellung oder eine Stellung einer Beschattungsanlage
vorzugsweise sensorisch erfasst werden.

4. Verfahren nach einem der vorhergehenden Ansprüche, **dadurch gekennzeichnet,**
**dass** ein digitales Gebäudemodell (BIM) für den Raum (R) eingelesen wird, und
**dass** die Energieaufwände (E1,...,EN) anhand des digitalen Gebäudemodells (BIM) simuliert werden.

5. Verfahren nach Anspruch 4, **dadurch gekennzeichnet,**
**dass** als digitales Gebäudemodell (BIM) ein semantisches Gebäudemodell eingelesen wird,
**dass** ein Gebäudeelementyp des semantischen Gebäudemodells (BIM) einer gebäudeelementtypspezifischen Simulatorkomponente zugeordnet wird, und
**dass** die gebäudeelementtypspezifische Simulatorkomponente durch eine Angabe des semantischen Gebäudemodells (BIM) über ein Gebäudeelement dieses Gebäudeelementtyps initialisiert wird.

6. Verfahren nach Anspruch 4 oder 5, **dadurch gekennzeichnet, dass** der Raum (R) oder ein Bauplan des Raumes gescannt wird, und
dass abhängig davon das digitale Gebäudemodell (BIM) generiert wird.

7. Verfahren nach einem der vorhergehenden Ansprüche, **dadurch gekennzeichnet,**
**dass** ein Wärmebild des Raumes (R) aufgenommen wird, und
**dass** der Simulator (SIM) mittels des Wärmebildes kalibriert wird.

8. Verfahren nach einem der vorhergehenden Ansprüche, **dadurch gekennzeichnet,**
**dass** zur Simulation eines jeweiligen Energieaufwands (E1,...,EN)
- eine Abweichung zwischen einem simulierten Raumklima und den Klimapräferenzen (T1, T2) von gemäß einer jeweiligen Verteilung (D1,...,DN) verteilten Raumnutzern ermittelt wird, und
- ein Energieaufwand (E1,...,EN) für eine die Abweichung verringernde oder minimierende Anpassung des Raumklimas ermittelt wird.

9. Verfahren nach einem der vorhergehenden Ansprüche, **dadurch gekennzeichnet,**
**dass** die Energieaufwände für Variationen der Klimapräferenzen und/oder der Einflussfaktoren simuliert werden,
**dass** für die Verteilungen (D1,...,DN) der Raumnutzer jeweils ein Sensitivitätswert (S1,...,SN) ermittelt wird, der eine Variation der Energieaufwände bei Variation der Klimapräferenzen und/oder der Einflussfaktoren quantifiziert, und
**dass** die energiesparende Verteilung (D2) abhängig von den ermittelten Sensitivitätswerten (S1,...,SN) ermittelt wird.

10. Verfahren nach einem der vorhergehenden Ansprüche,
**dadurch gekennzeichnet,**
**dass** eine Schwankungsangabe über eine zu erwartende Schwankung einer Belegung des Raumes (R) durch Raumnutzer eingelesen wird, und
**dass** die energiesparende Verteilung (D2) abhängig von der Schwankungsangabe ermittelt wird.

11. Verfahren nach einem der vorhergehenden Ansprüche,
**dadurch gekennzeichnet,**
**dass** eine aktuelle Belegung des Raumes (R) durch Raumnutzer erfasst wird,
**dass** die energiesparende Verteilung (D2) abhängig von der aktuellen Belegung ermittelt wird.

12. Anordnung (A) zum Abgleichen eines Raumklimas eines Raumes (R) mit Klimapräferenzen von Raumnutzern, umfassend Mittel zur Ausführung der Schritte eines Verfahrens nach einem der vorhergehenden Ansprüche.

13. Computerprogrammprodukt, umfassend Befehle, die bei der Ausführung des Programms durch einen Computer diesen veranlassen ein Verfahren nach einem der Ansprüche 1 bis 11 auszuführen.

14. Computerlesbares Speichermedium mit einem gespeicherten Computerprogrammprodukt nach Anspruch 13.

## Claims

1. Computer-implemented method for comparing a room climate of a room (R) with climate preferences (T1, T2) of room users, wherein
a) climate preferences (T1, T2) of room users are input,
b) physical influencing factors (EF, WD) on the room climate are detected, **characterized in that**
c) the detected influencing factors (EF, WD) are fed into a simulator (SIM) for simulating the room climate,
d) depending on the detected influencing factors (EF, WD), in each case one energy expenditure (E1,...,EN) for an adaptation of the room climate to the climate preferences (T1, T2) is simulated for different distributions (D1,...DN) of room users in the room (R) by means of the simulator (SIM),
e) depending on the simulated energy expenditures (E1,..., EN), an energy-saving distribution (D2) of the room users is determined, and
f) in accordance with the energy-saving distribution (D2), position assignment indications (POS) for room users are output.

2. Method according to Claim 1, **characterized in that**
the room climate is brought close to the climate preferences (T1, T2) of room users distributed in accordance with the energy-saving distribution (D2).

3. Method according to either of the preceding claims, **characterized**
**in that** the following are detected, preferably using sensors, as influencing factors (EF, WD):
- a temperature, an air humidity, a ventilation, a brightness, a shading or other room climate data of the room,
- present, historical or predicted weather data (WD),
- a room utilization behaviour and/or
- a window position, a door position or a position of a shading installation.

4. Method according to one of the preceding claims, **characterized**
**in that** a digital building model (BIM) for the room (R) is input, and
**in that** the energy expenditures (E1,...,EN) are simulated on the basis of the digital building model (BIM).

5. Method according to Claim 4, **characterized**
**in that** a semantic building model is input as digital building model (BIM),
**in that** a building element type of the semantic building model (BIM) is assigned to a building element type-specific simulator component, and
**in that** the building element type-specific simulator component is initialized by an indication of the semantic building model (BIM) regarding a building element of this building element type.

6. Method according to Claim 4 or 5, **characterized**
**in that** the room (R) or a building plan of the room is scanned, and
**in that**, in dependence thereon, the digital building model (BIM) is generated.

7. Method according to one of the preceding claims, **characterized**
**in that** a thermal image of the room (R) is captured, and
**in that** the simulator (SIM) is calibrated by means of the thermal image.

8. Method according to one of the preceding claims, **characterized**
**in that**, for the simulation of a respective energy expenditure (E1,...,EN),
- a discrepancy between a simulated room climate and the climate preferences (T1, T2) of room users distributed in accordance with a respective distribution (D1,...,DN) is determined, and
- an energy expenditure (E1,...,EN) for an adaptation of the room climate which reduces or minimizes the discrepancy is determined.

9. Method according to one of the preceding claims, **characterized**
**in that** the energy expenditures for variations in the climate preferences and/or the influencing factors are simulated,
**in that** in each case one sensitivity value (S1,...,SN) which quantifies a variation in the energy expenditures in the case of a variation in the climate preferences and/or the influencing factors is determined for the distributions (D1,...,DN) of the room users, and in that the energy-saving distribution (D2) is determined depending on the determined sensitivity values (S1,...,SN) .

10. Method according to one of the preceding claims, **characterized**
**in that** a fluctuation indication regarding a fluctuation to be expected in an occupancy of the room (R) by room users is input, and
**in that** the energy-saving distribution (D2) is determined depending on the fluctuation indication.

11. Method according to one of the preceding claims, **characterized**
**in that** a present occupancy of the room (R) by room users is detected,
**in that** the energy-saving distribution (D2) is determined depending on the present occupancy.

12. Arrangement (A) for comparing a room climate of a room (R) with climate preferences of room users, comprising means for carrying out the steps of a method according to one of the preceding claims.

13. Computer program product comprising instructions, which, when the program is executed by a computer, cause the latter to carry out a method according to one of Claims 1 to 11.

14. Computer-readable storage medium having a stored computer program product according to Claim 13.

## Revendications

1. Procédé mis en œuvre par ordinateur et permettant de comparer un climat intérieur d'un espace (R) avec des préférences climatiques (T1, T2) d'utilisateurs d'espace, dans lequel
a) des préférences climatiques (T1, T2) d'utilisateurs d'espace sont lues,
b) des facteurs d'influence physique (EF, WD) sur le climat intérieur sont détectés, **caractérisé en ce que**
c) les facteurs d'influence (EF, WD) détectés sont introduits dans un simulateur (SIM) afin de simuler le climat intérieur,
d) en fonction des facteurs d'influence (EF, WD) détectés, respectivement une dépense énergétique (E1, ..., EN) destinée à adapter le climat intérieur aux préférences climatiques (T1, T2) est simulée au moyen du simulateur (SIM) pour différentes répartitions (D1, ..., DN) d'utilisateurs d'espace dans l'espace (R),
e) une répartition économe en énergie (D2) des utilisateurs d'espace est déterminée en fonction des dépenses énergétiques (E1, ..., EN) simulées, et
f) selon la répartition économe en énergie (D2), des indications d'attribution de lieu (POS) sont fournies aux utilisateurs d'espace.

2. Procédé selon la revendication 1, **caractérisé en ce que** le climat intérieur est rapproché des préférences climatiques (T1, T2) des utilisateurs d'espace répartis selon la répartition économe en énergie (D2).

3. Procédé selon l'une quelconque des revendications précédentes, **caractérisé en ce que**
- une température, une humidité, une ventilation, une luminosité, un ombrage ou d'autres données climatiques d'espace,
- des données météorologiques (WD) actuelles, historiques ou prévisionnelles,
- un comportement d'utilisation d'espace et/ou
- une position de fenêtre, une position de porte ou une position d'un système d'ombrage
faisant office de facteurs d'influence (EF, WD) sont détectés, de manière préférée par capteur.

4. Procédé selon l'une quelconque des revendications précédentes, **caractérisé en ce que**
un modèle numérique de bâtiment (BIM) pour l'espace (R) est lu, et
les dépenses énergétiques (E1, ..., EN) sont simulées à l'aide du modèle numérique de bâtiment (BIM).

5. Procédé selon la revendication 4, **caractérisé en ce que**
un modèle sémantique de bâtiment faisant office de modèle numérique de bâtiment (BIM) est lu,
un type d'élément de bâtiment du modèle sémantique de bâtiment (BIM) est associé à un composant de simulateur spécifique au type d'élément de bâtiment, et
le composant de simulateur spécifique au type d'élément de bâtiment est initialisé grâce à une indication du modèle sémantique de bâtiment (BIM) sur un élément de bâtiment dudit type d'élément de bâtiment.

6. Procédé selon la revendication 4 ou 5, **caractérisé en ce que** l'espace (R) ou un plan de construction de l'espace est scanné, et
le modèle numérique de bâtiment (BIM) est généré en fonction de cela.

7. Procédé selon l'une quelconque des revendications précédentes, **caractérisé en ce que**
une image thermique de l'espace (R) est enregistrée, et
le simulateur (SIM) est calibré au moyen de l'image thermique.

8. Procédé selon l'une quelconque des revendications précédentes, **caractérisé en ce que**
afin de simuler une dépense énergétique (E1, ..., EN) respective,
- un écart entre un climat intérieur simulé et les préférences climatiques (T1, T2) des utilisateurs d'espace répartis selon une répartition (D1, ..., DN) respective est déterminé, et
- une dépense énergétique (El, ..., EN) destinée à une adaptation du climat intérieur réduisant ou minimisant l'écart est déterminée.

9. Procédé selon l'une quelconque des revendications précédentes, **caractérisé en ce que**
les dépenses énergétiques sont simulées pour des variations des préférences climatiques et/ou des facteurs d'influence,
une valeur de sensibilité (S1, ..., SN), qui quantifie une variation des dépenses énergétiques en cas de variation des préférences climatiques et/ou des facteurs d'influence, est déterminée pour les répartitions (D1, ..., DN) des utilisateurs d'espace, et
la répartition économe en énergie (D2) est déterminée en fonction des valeurs de sensibilité (S1, ..., SN) déterminées.

10. Procédé selon l'une quelconque des revendications précédentes, **caractérisé en ce que**
une indication de fluctuation sur une fluctuation attendue de l'occupation de l'espace (R) par des utilisateurs d'espace est lue, et
la répartition économe en énergie (D2) est déterminée en fonction de l'indication de fluctuation.

11. Procédé selon l'une quelconque des revendications précédentes, **caractérisé en ce que**
une occupation actuelle de l'espace (R) par des utilisateurs d'espace est enregistrée,
la répartition économe en énergie (D2) est déterminée en fonction de l'occupation actuelle.

12. Agencement (A) permettant d'équilibrer un climat intérieur d'un espace (R) avec des préférences climatiques d'utilisateurs d'espace, comprenant des moyens permettant de mettre en œuvre les étapes d'un procédé selon l'une quelconque des revendications précédentes.

13. Produit-programme informatique, comprenant des instructions qui, lorsque le programme est exécuté par un ordinateur, l'amènent à mettre en œuvre un procédé selon l'une quelconque des revendications 1 à 11.

14. Support de stockage lisible par ordinateur et stockant un produit-programme informatique selon la revendication 13.
